# EUROPÄISCHE PATENTSCHRIFT

(11) **EP 1 101 878 B1**
(45) Veröffentlichungstag und Bekanntmachung des Hinweises auf die Patenterteilung: **20.04.2005**
(21) Anmeldenummer: 00119529.6
(22) Anmeldetag: 07.09.2000
(51) Int. Cl.: E04B 7/22

(54) **Wärmedämmplatten für ein Unterdach**
Under-roof insulation panels
Panneaux isolants de sous-toiture

(30) Priorität: 16.11.1999 DE 19954836
(43) Veröffentlichungstag der Anmeldung: 23.05.2001
(73) Patentinhaber: Herr, Joachim Wolfram, 40468 Düsseldorf (DE)
(72) Erfinder: Herr, Joachim Wolfram, 40468 Düsseldorf (DE)
(74) Vertreter: COHAUSZ DAWIDOWICZ HANNIG & PARTNER

(56) Entgegenhaltungen:
- EP-A- 0 150 865
- EP-A- 0 402 629
- DE-A- 2 842 347

## Beschreibung

Die Erfindung betrifft eine Dachdämmung mittels Wärmedämmplatten für das Unterdach eines mit Dacheindeckungsplatten eingedeckten Daches, wobei die Wärmedämmplatten einander allseitig überlappen, an der Dachlattung einhängbar sind und an ihrer Oberseite Noppen zum Einhängen der Dacheindekkungsplatten aufweisen, und wobei in First-Traufrichtung die Wärmedämmplatten jeweils eine gerade Reihe bilden, in der die Wärmedämmplatten zueinander seitlich nicht versetzt sind.

Es sind die unterschiedlichsten Wärmedämmplatten für ein Unterdach bekannt. Sie werden untereinander versetzt verlegt, wodurch das Verlegen erschwert wird und erhebliche Mengen Verschnitt entstehen. Ferner ist es aus der EP 150 865 B1 bekannt, Wärmedämmplatten unversetzt in waagerechten Reihen zu verlegen. Die Wärmedämmplatten weisen in Fallrichtung einen geraden Rand auf. Hierbei hat es sich gezeigt, dass die Platten sich gegeneinander so weit verschieben können, dass es zu Lücken und damit zu Undichtigkeiten und Kältebrücken kommt.

Aufgabe der Erfindung ist es, Wärmedämmplatten der eingangs genannten Art so zu verbessern, dass die Wärmedämmplatten bei geringem Ausschuß und Verschnitt und unkomplizierter Bauweise einfach und schnell zu verlegen sind und einen sicheren Wasserablauf bis zur Traufe gewährleisten. Auch ist es Aufgabe der Erfindung die Anfälligkeit der Wärmedämmplatten gegen Beschädigungen zu verringern.

Diese Aufgaben werden erfindungsgemäß dadurch gelöst, dass der geneigte Seitenrand der Wärmedämmplatte einen stufenförmigen Rücksprung aufweist, der von dem Seitenrand der benachbarten Wärmedämmplatte überlappt ist und in seiner Oberseite eine zum Seitenrand parallele Rinne aufweist, die in eine Rinne der darunter liegenden Wärmedämmplatte mündet, und dass der obere waagerechte Rand der Wärmedämmplatte einen stufenförmigen Rücksprung aufweist, der von dem Seitenrand der darüber liegenden Wärmedämmplatten überlappt ist, wobei der aufliegende Seitenrand an seinem unteren waagerechten Längsrand eine Fase aufweist..

Der stufenförmige Vorsprung am seitlichen Rand der Wärmedämmplatte verhindert ein gegenseitiges Verschieben der Platten in Fallrichtung des Daches, so dass ein sicherer Wasserablauf ohne Undichtigkeiten gegeben ist. Eine weitere Erhöhung der Sicherheit gegen eindringendes Wasser wird dadurch erreicht, dass die zusätzliche Fase mit der darunter liegenden Platte eine Rinne bildet, die anfallendes Wasser zu beiden Seiten sicher abführt. Vorteilhafte Ausgestaltungen der Erfindung sind in den Unteransprüchen aufgeführt.

Anhand der Zeichnungen werden Ausführungsbeispiele der Erfindung näher erläutert. Es zeigen:
- Figur 1: eine Seitenansicht einer Wärmedämmplatte zum Auslegen auf Dachlattung als Unterdach für Dacheindeckungsplatten gemäß der Erfindung
- Figur 2: eine Draufsicht auf einer Wärmedämmplatte nach Figur 1
- Figur 3: einen Querschnitt entlang der Linie A-A durch eine Wärmedämmplatte nach Figur 1 und 2, mit dargestellten benachbarten Platten zur Ansicht der Überlappung nebeneinander liegender Wärmedämmplatten
- Figur 4: eine Seitenansicht mehrerer verlegter Wärmedämmplatten gemäß der Erfindung zur Herstellung eines Unterdaches mit einer darüber angeordneten Doppeleindeckung
- Figur 5: zwei Wärmedämmplatten gemäß der Erfindung zur Darstellung des Zusammenspieles zweier in Firstrichtung übereinandergelegter Platten
- Figur 6: eine räumlich dargestellte Wärmedämmplatte mit Ansicht der in Firstrichtung liegenden Oberseite

Die Wärmedämmplatte 1 weist ein Mittelteil auf und läuft zur Firstseite 8 und zur Traufseite 15 keilförmig aus, wobei die Länge vom Aufnahmenoppen 12, für die Dachlattenauflage, zur Firstseite 8, auf der Unterseite B/D der Dämmplatte, ca. gleich lang ist, wie die Länge, der auf der Oberseite der Dämmplatte A/C, zwischen der Aufnahmefläche für Dacheindeckungsplatten, der zur Firstseite hin oberen Noppenreihe 6 und dem in Traufrichtung liegenden unteren Plattenrand 15. Die Unterseite 10 des traufseitigen Plattenteils D und die Oberseite 7 des firstseitigen Plattenteiles A (siehe Figur 1 und Figur 5) bilden in der Eindekkung plane Anlagenflächen. Dabei liegt die Fläche mit den Auflagennoppen 16 für die Dachlatten in Richtung Plattenmitte auf dem parallel liegenden Rand der Firstseite (siehe Figur 1 und Figur 5) auf.

Zur Gewährleistung einer sicheren Auflage des Auflagennoppens 12 auf die Dachlattenoberseite ist die Fläche 16 gegenüber der Dämmplattenmittelachse, in Richtung von Plattenseite A/C nach Plattenseite B/D, im Winkel versetzt, so dass eine plane, vollwertige Auflage auf der in Firstrichtung liegenden Dachlattenoberseite entsteht (siehe Figur 1 und Figur 4).

Das Ende der Unterseite 13 des Oberteils A/B endet mit der Anlagenfläche 14 in Firstrichtung als Dachlattenauflage. Dabei entspricht die Breite der Fläche 14 in etwa der Breite einer Dachlatte.

Auf der Oberseite der unteren Plattenhälfte C/D sind, für die Einhängung von Dacheindeckungsplatten, zwei Noppenreihen 2 und 5 mit den Aufnahmeflächen 3 und 6 (siehe Figur 1 und Figur 4) vorgesehen.

Figur 2 zeigt die in Firstrichtung liegende Oberseite der Wärmedämmplatte mit den seitlichen Überlappungen 18 und 24 zur Abdichtung der nebeneinander liegenden Platten in seitlicher Richtung. Die abgewinkelten Seitenränder 19, mit der, in Firstrichtung liegenden linken, unteren Überlappung eingearbeiteten Ablußrinne 20, inklusive des einseitigen Auslauftrichter 17, gewährleisten den Abfluß von anfallendem Regen-, Tau- und Kondenswasser, auf die Oberfläche der in Firstrichtung links, in der Reihe der darunterliegenden Wärmedämmplatte.

Die in Firstrichtung links liegende plane, untere Überlappungsfläche wird von der rechts daneben liegenden, planen, oberen Überlappungsfläche überdeckt. Durch das Gewicht der Dacheindeckungsplatten auf das Unterdach werden die Überlappungsflächen der einzelnen Wärmedämmplatten fest aufeinander gepreßt, so dass eine seitliche wärme-, wind- und staubdichte Situation entsteht. Regen-, Tau- und Kondenswasser, welches auf die Oberfläche des Unterdaches gelangt, wird über die Wasserführungs- und Belüftungsrinnen, die senkrecht zu den Noppenreihen 2 und 5 für die Dacheindekkungsplatten 28 verlaufen und diese in gleich großen Abständen durchbrechen, inklusive der oberen und unteren trichterförmigen Wasserausläufe 22 und 23, zur Traufe hin abgeleitet.

In Figur 3, in Schnitt A-A, ist die seitliche Überlappung benachbarter Wärmedämmplatten im Zusammenwirken der planen Dichtflächen 18 der seitlichen Überlappungen mit eingearbeiteter Wasserführungsrinne 20 dargestellt. Weiterhin sind die auf der Plattenoberfläche befindlichen Wasserführungs- und Belüftungsrinnen 21 ersichtlich. Die schraffierten Teilflächen stellen die, in Firstrichtung, jeweils rechts und links daneben liegenden Wärmedämmplatten dar.

Figur 4 stellt ein, mit Dacheindeckungsplatten 28 ausgelegtes Unterdach der beschriebenen Art auf Dachlatten 26 und Sparren 25 dar. Dabei ist zu erkennen wie die Einhängenoppen 29 der Dacheindeckungsplatten 28 auf die untere Noppenreihe 2 mit der Aufnahmefläche 3 und die obere Noppenreihe 5 mit der Aufnahmeplatte 6 aufliegen. Weiterhin ist zu erkennen, wie der untere Aufnahmenoppen für Dachlatten 12 auf der in Firstrichtung liegenden Dachlattenoberseite 26 aufliegt. Bei der dargestellten Variante handelt es sich um eine Doppeleindeckung von Dacheindeckungsplatten.

In Figur 5 ist das Zusammenwirken zweier Wärmedämmplatten in der Seitenansicht dargestellt. Diese Darstellung soll verdeutlichen, wie die Abdichtung von Wärmedämmplatten in Trauf-; Firstrichtung funktioniert.

Figur 6 stellt eine Wärmedämmplatte in 3D dar und veranschaulicht die räumliche Ausbreitung einer Platte.

Das Unterdach besteht somit aus in Gefällerichtung und seitlich einander überlappenden oberseitig mit zwei Einhängenoppen für die Dacheindeckungsplatten versehenen und auf der Unterseite mit einem Einhängenoppen zur Aufnahme auf Dachlatten versehenen Wärmedämmplatten 1. Die einzelne Wärmedämmplatte ist so aufgebaut, dass sie ca. von der Mitte aus, die am stärksten ausgebildet ist, zur Traufseite sowie auch zur Firstseite hin keilförmig ausläuft.

Die Oberseite der Wärmedämmplatte ist so gestaltet, dass der obere Teil in Firstrichtung zur Aufnahme und zur Überlappung der darüberliegenden, zur Firstseite hin liegenden Unterseite der unteren Dämmplattenhälfte dient und der untere Teil der unteren Wärmedämmplatte mit zwei Noppenreihen der Aufnahme von Dacheindeckungsplatten (ein- bzw. doppelreihig) dient.

Die Unterseite der Wärmedämmplatte ist so gestaltet, dass der obere Teil mittels des Noppens zum Einhängen auf der Oberseite der Dachlatten dient, das obere Ende zur Firstseite hin auf der darüberliegenden Dachlatte aufliegt und der untere Teil zur Aufnahme und zur Überlappung der traufseitigen Wärmedämmplatten dient.

Die Summe der Länge des mittleren und des traufseitigen Plattenteils in Gefällerichtung gemessen entspricht ca. der Summe der Länge des mittleren- und des firstseitigen Plattenteiles, dessen Länge in etwa dem Dachlattenabstand entspricht.

Wichtig ist, dass die Dämmplatten so verlegt sind, dass die Platten in Trauf-Firstrichtung und in seitlicher Richtung ihrer Funktion entsprechend überlappt liegen. Das heißt, die Wärmedämmplatten werden von der Traufseite aus in Richtung Firstseite und gleichzeitig von der rechten Dachseite zur linken Dachseite verlegt. Das anfallende Tau-, Regenund Kondenswasser, das in die Stoßfugen der nebeneinander liegenden Wärmedämmplatten laufen kann, wird auf die darunterliegende Wärmedämmplatte in Gefällerichtung wieder auf die Oberseite der Dämmplatte geleitet.

Die Wasserführung von anfallendem Regen-, Tau- und Kondenswasser erfolgt auf der Oberfläche der Wärmedämmplatten unter der Dacheindeckung mittels der dafür vorgesehenen Wasserführungs- und Belüftungsrinnen bis hin zur Traufe. Das anfallende Wasser wird wieder auf die Oberseite der Wärmedämmplatten und zur Traufe befördert. Eine zusätzliche Unterspannbahn oberhalb bzw. unterhalb der Wärmedämmplatten ist aus diesem Grund nicht erforderlich.

Zwischen den beiden Noppenreihen zur Aufnahme der Dacheindeckungsplatten ist quer zur Gefällerichtung eine Aussparung 4 eingearbeitet, die zur Aufnahme von Dachleitern dient, die zum Eindecken mit Dacheindeckungsplatten von mit Wärmedämmplatten ausgelegten Dächern, benötigt wird.

Der Abstand der Aufnahmenoppen für Dacheindeckungsplatten in Gefällerichtung ist so gestaltet, dass sowohl eine Einfachdeckung wie auch eine Doppeldeckung mit dafür bestimmten Dacheindeckungsplatten erfolgen kann.

Die Auflage der Wärmedämmplatten auf die Dachlattung ist so gelöst, dass das obere Ende der Platte in Firstrichtung mit der Unterseite auf der Dachlatte aufliegt und der Noppen an der Unterseite im Mittelteil der Wärmedämmplatte auf der darunterliegenden Dachlatte in Traufrichtung aufgelegt wird. Der untere Teil der Unterseite der Wärmedämmplatten in Traufrichtung liegt auf der Oberseite der darunterliegenden Wärmedämmplatte auf und überdeckt diese bis hin zu den Aufnahmenoppen für die Dacheindeckungsplatten. Durch diese weite Überlappung der übereinander liegenden Wärmedämmplatten ist eine relativ große Toleranz des Dachlattenabstandes möglich.

Die Wärmedämmplatte (1) verläuft von der Mitte aus, die am stärksten ist, zu den Rändern hin sich keilförmig verringernd. Dabei geht der firstseitige Plattenteil durch eine Stufe auf der Oberseite und der traufseitige Plattenteil mit den Aufnahmenoppen für die in Firstrichtung liegende Dachlattenoberseite in den Mittelteil über.

Die seitlichen Plattenränder sind von der Firstseite bis zur Traufseite durchgehend angeordnet. Sie sind, in Firstrichtung gesehen, auf der linken Plattenseite im unteren Plattenbereich und auf der rechten Plattenseite im oberen Plattenbereich angeordnet.

Bei zwei nebeneinander liegenden Wärmedämmplatten ergeben die jeweils linke und rechte Überlappung der Plattenränder die Gesamtprofilform einer Dämmplatte entsprechend des Profiles neben der seitlichen Überlappung.

Die Größe und Form der Wärmedämmplatte der beschriebenen Art ist so gewählt, dass die Platte einfach zu handhaben und leicht zu verlegen ist.

Die Plattengröße ist so gewählt, dass ein Verlegen von Dacheindeckungsplatten auf einer in Gefällerichtung übereinander liegenden Reihe von Wärmedämmplatten von der Seite her möglich ist. Damit ist ein Einhängen von Dachleitern bzw. das Betreten der Wärmedämmplatten nicht zwingend erforderlich.

Aufgrund der Form der Wärmedämmplatten ergeben sich beim Verlegen der Platten keine wesentlichen Schwachstellen in der Gesamtdämmung. Mit nur einer Plattenform ist es möglich, ein gesamtes Dach einzudecken und geringe Unterschiede der Dachlattenabstände auszugleichen. Größere Dachlattenabstände werden durch die Keilform der Platten, auf der Unterseite der oberen Plattenhälfte und der Oberseite der unteren Plattenhälfte sowie den Plattenflächen, der in Firstrichtung gesehenen Oberseite der oberen Plattenhälfte, und auf der in Firstrichtung gesehenen Unterseite der unteren Plattenhälfte so ausgeglichen, dass beim Ziehen der Wärmedämmplatten in Gefällerichtung, in bestimmten Grenzen, immer eine für Dacheindeckungsplatten in der relativen Höhe ebene Auflagefläche entsteht.

Durch das Gewicht der Dacheindeckungsplatten werden die Wärmedämmplatten des beschriebenen Unterdaches aufeinander gepreßt, womit ein wind- und staubdichter Unterbau mit ausgezeichneten Wärmedämmeigenschaften entsteht.

Die Seitenränder der Wärmedämmplatte sind abgewinkelt, so dass die Überlappung zweier nebeneinander liegender Platten in Firstrichtung gesehen, auf der linken Seite immer auf der Oberfläche, der in Firstrichtung darunterliegende Wärmedämmplatte mündet. Damit wird gewährleistet, dass die Wasserführung von eventuell anfallendem Regen-, Tau- und Kondenswasser, das sich zwischen zwei Plattenstößen sammelt, auf die Oberfläche der in Firstrichtung links darunter liegenden Wärmedämmplatte und bis zur Traufe weiter abgeleitet wird.

In die Wärmedämmplatte ist zwischen den beiden Noppenreihen zur Aufnahme der Dacheindeckungsplatten eine Aussparung 4 eingearbeitet, die eine sichere Einlage einer Dachleiter, verlegt nach Dachdeckerregeln, gewährleistet. Auf das Unterdach der in der Rede stehenden Art können Dacheindekkungsplatten einlagig und mit dafür vorgesehenen Dacheindeckungsplatten auch zweilagig verlegt werden.

Bei einem mit Dacheindeckungsplatten eingedecktem Unterdach ergibt das Eigengewicht der Dacheindeckungsplatten verbunden mit den seitlichen und in Gefällerichtung liegenden Überlappungen eine solide Wärmedämmung gepaart mit einer großen Wind-, Staub- und Feuchtigkeitsdichtigkeit zum Innenraum hin. Eine Unterspannbahn ist aus gegebenem Grund nicht erforderlich.

Das Unterdach für mit Dacheindeckungsplatten eingedeckte Dächer besteht aus auf Dachplatten verlegte, in Traufrichtung weit 7,10 und in horizontaler Richtung kurz 18,24 überlappende, mit zwei im unteren Teil der Dämmplatten auf der Oberseite C befindlichen Einhängenoppenreihen 2,5 für die Dacheindeckungsplatten 28, die in der ausgeführten Form von der Mitte her keilförmig zu den Rändern hin in Firstrichtung A,B und Traufrichtung C,D ausläuft.

Die Plattenmitte hat die größte Stärke (Höhe, Dicke) und verläuft im oberen Teil der Platte A,B in Firstrichtung in etwa keilförmig auf eine geringere Stärke 8 aus. Dabei ist die Oberseite des oberen Plattenteiles 7 plan und dazu bestimmt, die plane Unterseite 10 der in Firstrichtung darüberliegenden Platte, aufzunehmen.

Die Unterseite des Plattenoberteils B beginnt an der stärksten Stelle mit dem Aufnahmenoppen 12 für Dachlatten 26 und verjüngt sich in über die Dachlattenaufnahmefläche 14 zur Fläche 8 bis hin zur Fläche 16 der darüberliegenden Dämmplatte.

Der untere Teil der Wärmedämmplatte in Traufrichtung ist auf der Oberseite C durch zwei für Dacheindekkungsplatten aufzunehmende Noppenreihen 2,5 gekennzeichnet. Zwischen den Noppenreihen befindet sich eine Aussparung 4, die beim Verlegen von Dacheindeckungsplatten 28 zur Aufnahme einer Dachleiter genutzt werden kann. Zum Plattenrand 15 in Traufrichtung hin verjüngt sich die Wärmedämmplatte auf ihre geringste Stärke.

Die untere Seite 10 des unteren Plattenteiles D ist plan und dient als Auflage für den oberen Teil A der obere Plattenseite 7 der in Firstrichtung darüberliegenden Platte.

Die Fläche 8 an der in Firstrichtung liegenden Plattenoberseite liegt parallel zur Fläche des Dachlattenaufnahmenoppens 12 und die Fläche 15 an der in Traufrichtung liegenden Unterseite liegt parallel zur Fläche 6 des oberen Dacheindeckungsaufnahmenoppens.

Die seitlichen Plattenränder 19 sind abgewinkelt und bilden einen stumpfwinklen Rücksprung R, so dass sie nebeneinander gelegt paßgenau mit den Flächen 18,24 überlappen. Die seitlichen Überlappungen 18,24 sind einfach, robust und gegen Beschädigungen unempfindlich, zwei Platten überlappend nebeneinander ergeben in First- und Traufrichtung an jeder Stelle die gleiche Stärke, wie die entsprechende Stelle der Nebenplatte, entlang der seitlichen Achse.

Die Wärmedämmplatten 1 weisen im Mittel gesehen über die gesamte verlegte Dachfläche eine durchgehend gleiche Stärke auf. Die Seitenränder 19 der Wärmedämmplatten 1 sind abgewinkelt. Der Wasserabfluß in Gefällerichtung bis hin zur Traufe ist gewährleistet, wenn die Wasserabflußrinnen 21 inklusive der Auslauftrichter 22,23 auf der Oberseite der Wärmedämmplatten durchgehend gestaltet werden. Geringe Unebenheiten der Dachlattung sowie geringe Abweichungen im Dachlattenabstand vom Normalmaß werden durch die Überlappung der Wärmedämmplatten in seitlicher Richtung 18,24 und in der Gefällerichtung 7,10 ausgeglichen.

Auf der in Firstrichtung gesehenen linken Seite ist in die untere Überlappung 18 eine Wasserführungsrinne 20 mit einseitig trichterförmigem Auslauf 17 eingearbeitet ist. Beim Auflegen der Wärmedämmplatten sammelt sich das eventuell anfallende Kondens- bzw. Regen- oder -Tauwasser, das zwischen den Stoß zweier nebeneinander liegenden Wärmedämmplatten läuft, in der Wasserführungsrinne 20 und läuft über den einseitig trichterförmigen Auslauf 17 auf die in der Oberfläche C ausgesparten Wasserführungs- und Belüftungsrinne 21, der in Traufrichtung darunterliegenden Wärmedämmplatte bis hin zur Traufe.

Durch die zwei auf der unteren Hälfte der Oberseite C befindlichen Noppenreihen 2,5 kann das Unterdach sowohl einlagig wie auch mit dafür vorgesehen Dacheindeckungsplatten, doppellagig gedeckt werden.

## Patentansprüche

1. Dachdämmung mittels Wärmedämmplatten (1) für das Unterdach eines mit Dacheindeckungsplatten eingedeckten Daches, wobei die Wärmedämmplatten (1) einander allseitig überlappen, an der Dachlattung einhängbar sind und an ihrer Oberseite Noppen zum Einhängen der Dacheindeckungsplatten aufweisen und wobei in First-Traufrichtung die Wärmedämmplatten (1) jeweils eine gerade Reihe bilden, in der die Wärmedämmplatten (1) zueinander seitlich nicht versetzt sind,
**dadurch gekennzeichnet, dass** der geneigte Seitenrand der Wärmedämmplatte (1) einen stufenförmigen Rücksprung (R) aufweist, der von dem Seitenrand der benachbarten Wärmedämmplatte (1) überlappt ist und in seiner Oberseite eine zum Seitenrand parallele Rinne (20) aufweist, die in eine Rinne (21) der darunter liegenden Wärmedämmplatte mündet, und dass der obere waagerechte Rand der Wärmedämmplatte (1) einen stufenförmigen Rücksprung (7) aufweist, der von dem Seitenrand (10,15) der darüber liegenden Wärmedämmplatten (1) überlappt ist, wobei der aufliegende Seitenrand an seinem unteren waagerechten Längsrand (15) eine Fase (9) aufweist.

2. Dachdämmung nach Anspruch 1 **dadurch gekennzeichnet, dass** die Rinne (20) im stufenförmigen Rücksprung (R) in eine Rinne (21) der darunter liegenden Wärmedämmplatte mündet, die zwischen zwei Noppen (2, 5) an der Oberseite der Wärmedämmplatte (1) angeordnet ist.

3. Dachdämmung nach Anspruch 1 oder 2,
**dadurch gekennzeichnet, dass** die Wärmedämmplatte (1) auf ihrer Oberseite in dem von der darüber liegenden Wärmedämmplatte nicht überdeckten Bereich eine waagerechte Nut (4) bildet, in die ein waagerechtes Profil einer Dachleiter einhängbar ist.

4. Dachdämmung nach einem der vorherigen Ansprüche,
**dadurch gekennzeichnet, dass** die Wärmedämmplatte (1) im mittleren Bereich die größte Stärke aufweist und in Firstrichtung keilförmig auf eine geringere Stärke ausläuft.

5. Dachdämmung nach einem der vorherigen Ansprüche,
**dadurch gekennzeichnet, dass** die Oberseite des oberen Plattenteils plan ist, um die plane Unterseite (10) der in Firstrichtung darüber liegenden Platte (1) aufzunehmen.

6. Dachdämmung nach einem der vorherigen Ansprüche,
**dadurch gekennzeichnet, dass** die in Gefällsrichtung verlaufenden Seitenränder eine zweifache Abwinklung (19) aufweisen.

## Claims

1. Roof insulation by means of insulation panels (1) for the under-roof of a roof roofed with roofing panels, wherein the insulation panels (1) overlap one another on all sides, can be hooked onto the roof battens, have protrusions on their upper sides for hooking-on of the roofing panels, and wherein, in the ridge-to-gutter direction, the insulation panels (1) in each case form a straight row in which the insulation panels (1) are not offset laterally relative to one another, **characterized by** the fact that the inclined lateral edge of the insulation panel (1) comprises a step-shaped recess (R) which is overlapped by the lateral edge of the adjacent insulation panel (1) and, in its upper side comprises a channel (20), parallel to the lateral edge, which opens into a channel (21) of the insulation panel lying beneath it, and by the fact that the upper horizontal edge of the insulation panel (1) has a step-shaped recess (7) which is overlapped by the lateral edge (10, 15) of the insulation panel (1) lying above it, the lateral edge lying on top having a chamfer (9) at its lower horizontal longitudinal edge(15).

2. Roof insulation according to claim 1, **characterized by the fact that** the channel (20) in the step-shaped recess (R) opens into a channel (21) of the insulation panel lying underneath, said channel (21) being arranged between two protrusions (2, 5) on the upper side of the heat insulation panel (1 ).

3. Roof insulation according to claim 1 or 2, **characterized by the fact that** the insulation panel (1) forms on its upper side in the region not overlapped by the insulation panel lying above it a horizontal groove (4) into which a horizontal profile of a roof ladder can be hooked.

4. Roof insulation according to any of the preceding claims, **characterized by** the fact that the insulation panel (1) is thickest in the middle region and narrows in a wedge-like manner to a lesser thickness in the direction of the roof ridge.

5. Roof insulation according to any of the preceding claims, **characterized by** the fact that the upper side of the top part of the panel is flat in order to accommodate the flat underside (10) of the panel (1) lying above it in the direction of the roof ridge.

6. Roof insulation according to any of the preceding claims, **characterized by** the fact that the lateral edges running in the downslope direction are angled (19) in two places.

## Revendications

1. Isolation de toit au moyen de panneaux calorifuges (1) pour la sous-toiture d'un toit couvert de panneaux de couverture de toit, dans laquelle les panneaux calorifuges (1) se recouvrent les uns les autres de tous côtés, peuvent être accrochés aux liteaux et présentent sur leur côté supérieur des boutons pour accrocher les panneaux de couverture de toit et dans laquelle, dans la direction faîte-gouttière, les panneaux calorifuges (1) forment à chaque fois une rangée droite dans laquelle les panneaux calorifuges (1) ne sont pas décalés latéralement les uns par rapport aux autres, **caractérisée en ce que** le bord latéral incliné du panneau calorifuge (1) présente un épaulement (R) en forme d'échelon, qui est recouvert par le bord latéral du panneau calorifuge (1) adjacent et présente dans son côté supérieur une rigole (20) parallèle au bord latéral qui débouche dans une rigole (21) du panneau calorifuge (1) situé en dessous, et que le bord horizontal supérieur du panneau calorifuge (1) présente un épaulement (7) en forme d'échelon, qui est recouvert par le bord latéral (10, 15) des panneaux calorifuges (1) situés par dessus, le bord latéral en appui présentant un chanfrein (9) sur son bord longitudinal horizontal inférieur (15).

2. Isolation de toit selon la revendication 1 **caractérisée en ce que** la rigole (20) dans l'épaulement (R) en forme d'échelon débouche dans une rigole (21) du panneau calorifuge situé en dessous, qui est disposée entre deux boutons (2, 5) sur le côté supérieur du panneau calorifuge (1).

3. Isolation de toit selon l'une des revendications 1 et 2,
**caractérisée en ce que** le panneau calorifuge (1) forme sur son côté supérieur dans la zone non recouverte par le panneau calorifuge situé par dessus une rainure horizontale (4), dans laquelle peut être accroché un profilé horizontal d'une échelle de toit.

4. Isolation de toit selon l'une des revendications précédentes,
**caractérisée en ce que** le panneau calorifuge (1) présente la plus forte épaisseur dans la zone centrale et se termine en forme de coin à une épaisseur moindre en direction du faîte.

5. Isolation de toit selon l'une des revendications précédentes,
**caractérisée en ce que** le côté supérieur de la partie de panneau supérieure est plan, afin de recevoir le côté inférieur (10) plan du panneau (1) situé par dessus en direction du faîte.

6. Isolation de toit selon l'une des revendications précédentes,
**caractérisée en ce que** les bords s'étendant dans la direction du rampant présentent un double coude (19).
